# EUROPÄISCHE PATENTSCHRIFT

(11) **EP 0 950 519 B1**
(45) Veröffentlichungstag und Bekanntmachung des Hinweises auf die Patenterteilung: **29.08.2001**
(21) Anmeldenummer: 98810329.7
(22) Anmeldetag: 16.04.1998
(51) Int. Cl.: B41F 13/02, B41F 13/12

(54) **Verfahren zur selbsteinstellenden Farb- und Schnittregistersteuerung in Rotationsdruckmaschinen mit mehreren Bahnen**
Method for self-adjusting the printing and the cutting register in rotary printing machines with several webs
Procédé de contrôle automatique du repérage d'impression et de coupe dans des machines d'impression rotatives avec plusieurs bandes

(43) Veröffentlichungstag der Anmeldung: 20.10.1999
(73) Patentinhaber: ABB Industrie AG, 5400 Baden (CH)
(72) Erfinder: Koch, Dieter, 5452 Oberrohrdorf (CH); Flamm, Heinz, 5612 Villmergen (CH)
(74) Vertreter: ABB Patent Attorneys

(56) Entgegenhaltungen:
- EP-A- 0 226 166
- EP-A- 0 452 704
- WO-A-94/07692
- US-A- 4 264 957
- US-A- 5 740 054
- US-E- R E32 967

## Beschreibung

### Technisches Gebiet

Die Erfindung bezieht sich auf das Gebiet der Drucktechnik. Sie geht aus von einem Verfahren zur selbsteinstellenden Farb- und Schnittregistersteuerung in Rotationsdruckmaschinen mit einzelnen oder mehreren Bahnen gemäss dem Oberbegriff des ersten Anspruchs.

### Stand der Technik

Die Erfindung wird insbesondere mit Vorteil für wellenlose Rotationsdruckmaschinen eingesetzt. Eine wellenlose Rotationsdruckmaschine mit paarweise zu Zylindergruppen zusammengefassten Gummituch- und Platten- bzw. Formzylindern wird in der DE 43 44 896 A1 beschrieben. Ein Verfahren zur Regelung des Antriebes für den Transport einer Papierbahn einer Druckmaschine, das insbesondere für wellenlose Rotationsdruckmaschinen geeignet ist, beschreibt die nicht vorveröffentlichte Europäische Patentanmeldung Nr. 98101727.0. Nach diesem Verfahren wird die Drehzahlregelung der bahnzugbestimmenden Elemente in Abhängigkeit eines Lastdrehmomentes nach Massgabe einer Belastungskennlinie abgesenkt oder angehoben, so dass der Antrieb gleichzeitig die Führungsgrössen Drehzahl und Antriebsmoment bzw. Bahnspannung einstellt und dass der Leitsollwert nach Massgabe der Belastungskennlinie kompensiert wird.

Ein wesentlicher Vorteil von einzeln angetriebenen Rotationsdruckmaschinen ist, dass diese Maschinen in der Lage sind, einen Produktwechsel bei laufender Maschine durchzuführen. Mit dem in der oben genannten Europäischen Patentanmeldung beschriebenen Verfahren werden die Bahnspannungsänderungen, die durch das beim Produktwechsel erforderliche An- und Abstellen von Druckstellen sowie bei einem Papiersortenwechsel bei laufender Maschine üblicherweise entstehen, grösstenteils vermieden. Die damit erreichte Stabilität betreffend Transport einer Papierbahn einer Druckmaschine ist ausgezeichnet.

Trotz der ausgezeichneten Stabilität betreffend Transport einer Papierbahn wird damit ein Problem insbesondere bei Produktewechsel oder Papiersortenwechsel bei laufender Maschine nicht oder nur teilweise gelöst, nämlich die druckqualitätsbestimmende Positionierung der Farb- und Schnittregister.

Farb- und Schnittregister werden nach dem Stand der Technik gemäss Fig. 2 durch eigenständige Messglieder beeinflusst, indem die durch die Messglieder erfassten Regelgrössen den Positionierführungsgrössen zugeschaltet werden und damit die einzelnen Stellglieder hinsichtlich Farbregister und alle gemeinsam hinsichtlich Schnittregister einstellen. Bei geteilten Bahnen wird das Schnittregister mittels zusätzlichen Stellgliedern (Nebenregister) eingestellt (nicht dargestellt). Diese Einrichtungen haben den Nachteil, dass:
- bei Anfahrvorgängen die Führungsgrössen auf fixe Referenzwerte gestellt werden und dadurch häufig manuelle Eingriffe durch die Drucker erfordern.
- die Messglieder erst auf die Dehnung der Papierbahn reagieren.
- die Reaktionszeit der Messung aufgrund der Totzeiten beim Transport der Bahn bis zum Messglied, bei der Analyse und der Datenübertragung zur Steuerung typisch 2s beträgt und die Güte der erfassten Istwerte von der Laufruhe der Bahn abhängt.
- die Zug- / Dehnungsverhältnisse einer gesamten Produktion mit mehreren Bahnen durch Rückwirkung der über die gemeinsame Sammelwalze laufenden Bahnen untereinander erheblich beeinflusst werden.

Fazit: Beim Stand der Technik lässt man im ersten Moment eine Ungenauigkeit der Registerführung bezüglich Farbe und Schnitt zu, bevor man relativ träge über zusätzliche Messglieder korrigierend auf die Führungsgrössen einwirkt.

### Darstellung der Erfindung

Aufgabe der Erfindung ist es deshalb, ein Verfahren zur selbsteinstellenden Registersteuerung in Rotationsdruckmaschinen mit mehreren Bahnen anzugeben, bei welchem Einflussgrössen auf die Farb- und Schnittregister, wie z.B. ein Wechsel der Papiersorte oder des Inhalts des gedruckten Produktes bei laufender Maschine, trockenes oder feuchtes Papier, unterschiedliche Anzahl Druckstellen pro Papierbahn, unterschiedliche Papierlängen, usw. in allen möglichen Betriebsarten der Maschine am Ursprung erfasst werden und steuernd auf die Sollwerte für die Farb- und Schnittregister einwirken. Jedes Zugelement der Papierbahn wird dabei vorteilhaft über eine Regeleinrichtungen gemäss der erwähnten, nicht vorveröffentlichten Europäischen Patentanmeldung betrieben.

Kern der Erfindung ist es, dass ein Korrekturwert aus den Arbeitspunkten, d.h. insbesondere aus der aktuellen Drehgeschwindigkeit und dem Drehmoment, der Stellmotoren für die Zugelemente der Papierbahn berechnet und den Führungsgrössen für die Positionierung der Farb- und Schnittregister aufgeschaltet wird. Die Arbeitspunkte der Stellmotoren reagieren extrem rasch auf Änderungen der Papiereigenschaft, wodurch sich eine hohe Dynamik mit kurzen Reaktionszeiten bezüglich Einflussnahme auf die Register ergibt. Da die Bahnlänge der Teilstrecken zwischen den Zugelementen der Papierbahnen einer laufenden Produktion bekannt sind, lässt sich ein Mass für die relative Papierdehnung pro Teilstrecke aus den Arbeitspunkten der Antriebe berechnen und in Form einer Korrekturgrösse den Registern individuell zuschalten. Obschon die konkrete Einflussnahme dieser Korrekturgrössen auf die Farb- und Schnittregister unterschiedlich ist, bleibt das Verfahren für beide Register grundsätzlich das gleiche.

Bei Wechsel des Inhalts des gedruckten Produktes bei laufender Maschine sind sowohl die Bahnstrecken der laufenden wie auch diejenigen der nächsten Produktion bekannt. Somit kann die Einflussnahme der neuen Bahnstrecken auf die Register unmittelbar beim Produktionswechsel gemäss dem erfindungsgemässen Verfahren erfolgen.

Im Vergleich zum Betrieb nach dem Stand der Technik ergeben sich insbesondere bei Wechsel der Papiersorte oder des Inhalts des gedruckten Produktes bei laufender Maschine werden markante Vorteile, dadurch dass
- durch die gesteuerte Korrektur aller Register ein insgesamt konstantes Verhalten der Papierbahnen resultiert.
- die Farbregister aufgrund der gesteuerten Einflussnahme reaktionsschnell voreingestellt werden,
- die Schnittlage aufgrund der gesteuerten Einflussnahme auf alle die Schnittlage bestimmenden Bahnzugelemente reaktionsschnell voreingestellt werden.
- durch eine verbesserte Farb- und Registereinhaltung in allen Phasen des Betriebs weniger Makulatur erzeugt wird,

Der Druckprozess wird somit insgesamt besser beherrschbar. Weitere vorteilhafte Ausführungsformen ergeben sich aus den entsprechenden abhängigen Ansprüchen.

### Kurze Beschreibung der Zeichnungen

Nachfolgend wird die Erfindung anhand von Ausführungsbeispielen im Zusammenhang mit den Zeichnungen näher erläutert. Es zeigen:

Fig. 1 Eine schematische Darstellung der Rotationsdruckmaschine mit mehreren Bahnen und den die Bahn vorantreibenden Maschinenelementen.

Fig. 2 Eine schematische Darstellung der Farb- und Schnittlageregelung nach dem Stand der Technik. Hierbei sind nur die Elemente der einen Bahnseite dargestellt; die Darstellung gilt sinngemäss für die Bahnrückseite.

Fig. 3 Eine schematische Darstellung der Farb- und Schnittregistersteuerung nach dem erfindungsgemässen Verfahren. Hierbei sind nur die Elemente einer Bahnseite von einer Bahn dargestellt; die Darstellung gilt sinngemäss für die Bahnrückseite und alle anderen Bahnen.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen.

### Wege zur Ausführung der Erfindung

**Figur 1** zeigt eine schematische Darstellung der Rotationsdruckmaschine mit mehreren Bahnen und den die Bahn vorantreibenden Maschinenelemente. Als Papierführung bzw. Papierbahn wird die Bahn bezeichnet, die das zu bedruckende Papier vom Rollenwechsel 1 über die Pendelwalze 2 und das Vorspannwerk 3, über eine beliebige Kombination von angestellten Druckwerken 4 bzw. abgestellten Druckwerken 5, über die Zugwalze 6 und die Trichtereinlaufzugwalze 7 bis hin zum Falzmesser 8 im Falzapparat durchläuft. Das Vorspannwerk 3 kontrolliert die Bahnspannung und -geschwindigkeit hauptsächlich innerhalb der Bahnstrecke L1 und beeinflusst dadurch indirekt die Farbregistergenauigkeit der angestellten Druckwerke 4. Das Zugelement 6 kontrolliert die Bahnspannung und -geschwindigkeit hauptsächlich innerhalb der Bahnstrecke L2 und beeinflusst dadurch indirekt die Schnittlage. Die Trichtereinlaufzugwalze 7 kontrolliert die Bahnspannung und -geschwindigkeit hauptsächlich innerhalb der zusammengeführten Bahnstrecken L3, L6, L9 und beeinflusst dadurch indirekt die Schnittlage. Analoges gilt selbstverständlich für die übrigen Bahnen und Bahnstrecken L4 bis L7. Die Zusammenführung der Bahnen an der Trichtereinlaufzugwalze ist nicht rückwirkungsfrei; hier üben die zusammenlaufenden Bahnen eine gegenseitige Beeinflussung hinsichtlich Bahnspannung und - geschwindigkeit aus.

**Figur 2** stellt eine Regelung der Farb- und Schnittregister nach dem Stand der Technik dar. Die Hauptführungsgrösse Wᵥ bestimmt via Regeleinrichtung R_{D1}, R_{D2}, R_{D3}, R_{D4} die Rotationsgeschwindigkeit und Position aller angestellten und abgestellten Druckwerke 4. Die Regeleinrichtungen beinhalten individuelle Rückführungen für Position und Drehzahl, die im Bild nicht dargestellt sind. Die relative Position jeder gedruckten Farbe wird via Messfühler 12 im Farbregister-Messystem M_{F} erfasst und als Regelgrösse x_{F1}, x_{F2}, x_{F3}, x_{F4} den Sollwerten der einzelnen Druckwerke individuell zugeschaltet. Das Bild zeigt nur die Einrichtungen auf einer Seite der Bahn 9, 10 oder 11; die Darstellung gilt sinngemäss für die Bahnrückseite und für alle Bahnen. Die Schnittlage wird mittels eines Messfühlers 13 kurz vor dem Schnitt erfasst, dessen Signal einem Schnittregister-Messystem M_{S} zugeführt wird, das die relative Schnittlage der Bahn zum gedruckten Bild entweder aus gedruckten Registermarken oder durch Auswertung der Lage des gedruckten Bildes ermittelt. Die relative Schnittlage wirkt als korrigierende Regelgrösse xₛ für die Hauptführungsgrösse Wᵥ.

Das erfindungsgemässe Verfahren zur selbsteinstellenden Farb- und Schnittregistersteuerung für Rotationsdruckmaschinen mit mehreren Bahnen wird im folgenden mit Hilfe der **Figur 3** näher erläutert. Die Einrichtungen nach dem erfindungsgemässen Verfahren sind mit KORR und KONF, die entsprechenden Signale mit k.. bezeichnet. Zur Förderung der Übersicht von Fig. 3 sind die Einflüsse der Bahnrückseite 9 und der übrigen Bahnen 10, 11 nur summarisch dargestellt. So repräsentiert kₓₙ die Arbeitspunkte der Stellmotoren bzw. k_{yn} die Korrekturgrössen für die Regeleinrichtungen aller übrigen am Transport der Bahn beteiligten Elemente.

Aus Figur 3 ist ersichtlich, dass die konventionelle Farb- und Schnittregisterregelung in Analogie zur Figur 2 übernommen wurde; ihr Einsatz ist aber optional und ist nicht Bedingung. Es bilden:
- die Führungsgrösse W_{VW} und Regler R_{VW} und Antrieb M die Regeleinrichtung für das Vorspannwerk,
- die Führungsgrösse W_{D1} und Regler R_{D1} und Antrieb M die Regeleinrichtung für das erste Druckwerk,
- die Führungsgrösse W_{Dn} und Regler R_{Dn} und Antrieb M die Regeleinrichtung ersatzweise für alle übrigen Druckwerke,
- die Führungsgrösse W_{ZW} und Regler R_{ZW} und Antrieb M die Regeleinrichtung für die Zugwalze,
- die Führungsgrösse W_{SW} und Regler R_{SW} und Antrieb M die Regeleinrichtung für die Trichtereinlaufzugwalze,
- Messfühler 12 und Farbregister-Messystem M_{F} das Messglied für die Farbregister,
- Messfühler 13 und Schnittregister-Messystem M_{S} das Messglied für die Schnittregister.

Diese konventionellen Einrichtungen werden durch Einrichtungen nach dem erfindungsgemässen Verfahren dadurch ergänzt, dass der Hauptführungsgrösse Wv die Korrekturgrösse kys als Positionsoffset für das Schnittregister und den einzelnen Druckwerken die Korrekturgrösse ky_{Fl}...ky_{Fn} als Positionsoffset für die Farbregister zugeschaltet wird. Die Berechnung der Korrekturgrössen erfolgt im Modul KORR aus den Arbeitspunkten aller Antriebe, d.h. insbesondere der aktuellen Drehgeschwindigkeit und dem Drehmoment derjenigen Antriebe, welche sich am Transport der Bahnen beteiligen, d.h. aus dem Antrieb für das Vorspannwerk 3, aus den angestellten Druckwerken 4, aus der Zugwalze 6 und aus der Trichtereinlaufzugwalze 7 sowie sinngemäss aus allen nicht dargestellten Einrichtungen der Bahnrückseite und der übrigen Bahnen 10, 11. Die Antriebe reagieren mit einer Änderung der Antriebsdrehzahl und der Bahnspannung auf Lastdrehmomentänderungen; es stellt sich somit ein neuer Antriebs-Arbeitspunkt im Drehzahl-Bahnspannungs-Diagramm ein. Die derart erfassten Arbeitspunkte k_{xVW}, k_{xDl}, k_{xDn}, k_{xZW} und k_{xSW} sind in Figur 3 explizit für die Bahnoberseite der Bahn 9 dargestellt; sie werden sinngemäss für die Bahnrückseite und alle übrigen Bahnen erfasst und sind durch kₓₙ dargestellt. Die für das Registerverhalten wichtige Papierdehnung der Bahn verhält sich gemäss einer bestimmten Funktion zum Lastdrehmoment und lässt sich - zusammen mit der Bahnstreckenlänge bis zum nächsten Antrieb - direkt aus dem Arbeitspunkt des Stellmotors berechnen. Die entsprechende allgemeine Formel für das Mass der Papierdehnung lautet:$\text{λ = σ ·} \frac{\text{L}}{\text{E}}$ Hierin bedeuten:
- λ =: Bahnverlängerung in m
- σ =: Zugbeanspruchung der Bahn in dN/m = f (Lastdrehmomente)
- L =: Bahnstreckenlänge in m
- E =: Elastizitätsmodul in N/m = f (Lastdrehmomente, Geschwindigkeiten)

Die Ermittlung des Masses für die Papierdehnungen erfolgt im Modul KORR; die hierzu benötigten Bahnstreckenlängen sind für jede Produktion bekannt und sind im Modul KONF abgelegt. Die anteilige Einflussnahme der erfassten Massgabe für die relativen Bahndehnungen auf die Farb- und Schnittregister, d.h. die Ermittlung der Korrekturgrössen k_{yFl}...k_{yFn}, k_{yS}, bzw.k_{yn}, erfolgt ebenfalls im Modul KORR anhand der im Modul KONF abgelegten Maschinenkonfiguration. Diese Berechnung der einzelnen Korrekturgrössen erfolgt nach der allgemeinen Formel${\text{k}}_{\text{ym}} {\text{= f (KONF, k}}_{\text{xl}} {\text{,.....,k}}_{\text{xm}} \text{)}$ Hierin bedeuten:
- k_{ym} =: m-te Korrekturgrösse, d.h. k_{yFl}...k_{yFn}, k_{yS} oder k_{yn}
- KONF =: Konfigurationsdaten einer Produktion
- kₓₗ =: Arbeitspunkt des ersten Antriebs einer Produktion
- kₓₘ =: Arbeitspunkt des letzten Antriebs einer Produktion

Die derart berechneten Grössen sind in Figur 3 explizit für die Bahnoberseite der Bahn 9 dargestellt; sie werden sinngemäss für die Bahnrückseite und alle übrigen Bahnen berechnet und sind durch k_{yn} dargestellt.

Wird dieses Verfahren auf alle die Papierbahn antreibenden Antriebe sowie auf alle Bahnen angewendet, so gewinnt man nahezu verzögerungsfrei Rückschlüsse auf die effektiven Papiereigenschaften aller Bahnen und kann damit über die Korrekturgrössen k_{yFl}...k_{yFn}, k_{yS}, bzw.k_{yn} korrigierend auf die Führungsgrössen für die Farb- und Schnittregister einwirken.

Im Modul KONF sind nicht nur die Daten der Maschinenkonfiguration für die laufende, sondern auch die Daten für die nächste Produktion abgelegt. Die Anwendung des erfindungsgemässen Verfahrens unter Berücksichtigung der Maschinenkonfigurationsdaten für die nächste Produktion gestattet damit, dass bei einem Produktionswechsel mit sich ändernder Papiersorte bzw. Druckstellenkonfiguration diese Änderung gleichzeitig in Form einer Korrektur den relevanten Führungsgrössen für die Farb- und Schnittregister zugeschaltet werden kann. Diese Korrektur ist bezüglich Reaktionszeit um ein Vielfaches rascher als die Registerregelung nach dem Stand der Technik. Letztere dient lediglich dazu, allfällige Restfehler auszugleichen. Damit ergibt sich eine allgemein gültige Lösung für alle Betriebsfälle einer Druckmaschine zur schnellen selbsteinstellenden Farb- und Schnittregistersteuerung.

### Bezugszeichenliste

- 1: Rollenwechsler
- 2: Pendelwalze
- 3: Vorspannwerk
- 4: Druckstelle, angestellt
- 5: Druckstelle, abgestellt
- 6: Zugwalze
- 7: Trichtereinlaufzugwalze
- 8: Falzmesser im Falzapparat
- 9: Bahn A
- 10: Bahn B
- 11: Bahn C
- 12: Messfühler für die Erfassung der Farbregister
- 13: Messfühler für die Erfassung der Schnittlage
- L1...L9: Bahnstrecken zwischen zwei angetriebenen Maschinenelementen
- M: Stellglied, bestehend aus Umrichter und Motor
- Wᵥ: Führungsgrösse Maschinendrehzahl/Schnittlage
- W_{VW}: Führungsgrösse Drehzahl/Position für das Vorspannwerk
- R_{VW}: Regler für das Vorspannwerk
- W_{Dl}...W_{Dn}: Führungsgrösse Drehzahl/Position für das Druckwerk 1 bzw. das Druckwerk n
- R_{Dl}...R_{Dn}: Regler für das Druckwerk 1 bzw. das Druckwerk n
- W_{ZW}: Führungsgrösse Drehzahl/Position für die Zugwalze
- Rzw: Regler für die Zugwalze
- W_{SW}: Führungsgrösse Drehzahl/Position für die Trichtereinlaufzugwalze
- Rsw: Regler für die Trichtereinlaufzugwalze
- KORR: Modul für die Berechnung der Korrekturgrössen für Farb- und Schnittregister
- KONF: Konfigurationsdaten der Maschine für die laufende und die nächste Produktion
- k_{xVW}: Mass für den Arbeitspunkt Vorspannwerk
- k_{xDl}...k_{xDn}: Mass für die Arbeitspunkte Druckwerk 1 bzw. Druckwerk n
- k_{xZW}: Mass für den Arbeitspunkt Zugwalze
- k_{xSW}: Mass für den Arbeitspunkt Trichtereinlaufzugwalze
- kₓₙ: Repräsentatives Mass für die Arbeitspunkte aller nicht dargestellten, angetriebenen Maschinenelemente
- k_{yS}: Korrekturgrösse Schnittlage
- k_{yFl}...k_{yFn}: Korrekturgrösse Farbregister 1 bzw. Farbregister n
- k_{yn}: Repräsentative Korrekturgrösse für die Beeinflussung aller nicht dargestellten Führungsgrössen
- M_{F}: Farbregister-Messystem
- M_{S}: Schnittlage-Messystem
- x_{S}: Regelgrösse Schnittlage
- X_{Fl}...X_{Fn}: Regelgrösse Farbregister
- λ =: Bahnverlängerung in m
- σ =: Zugbeanspruchung der Bahn in dN/m = f (Lastdrehmomente)
- L =: Bahnstreckenlänge in m
- E=: Elastizitätsmodul in N/m = f (Lastdrehmomente, Geschwindigkeiten)

## Patentansprüche

1. Verfahren zur selbsteinstellenden Farb- und Schnittregistersteuerung in Rotationsdruckmaschinen mit einzelnen oder mehreren Papierbahnen, wobei der Transport der Papierbahn im wesentlichen durch einzelne, durch Bahnstreckenlängen beabstandete Antriebe durchgeführt wird, **dadurch gekennzeichnet,** dass relative Bahndehnungswerte aus dem momentanen Arbeitspunkt (k_{xVW}, k_{xDl}, k_{xDn}, k_{xZW}, k_{xSW} bzw. kₓₙ) des jeweiligen Antriebs und der Bahnstreckenlänge bis zum nächsten Antrieb für jeden die Papierbahn transportierenden Antrieb berechnet wird, und dass durch Kombinieren aller derart berechneten Bahndehnungswerte Korrekturgrössen (k_{yFl}...k_{yFn}, k_{yS} bzw. k_{yn}) berechnet werden, nach deren Massgabe die Führungsgrössen (Wᵥ, W_{VW}, W_{Dl}...W_{Dn}, W_{ZW}, W_{SW}) für die Farb- und Schnittregister korrigiert werden.

2. Verfahren nach Anspruch 1, **dadurch gekennzeichnet**, dass die Bahndehnungswerte nach Massgabe der Beziehung$\text{λ = σ ·} \frac{\text{L}}{\text{E}}$ berechnet werden, mit λ = Bahnverlängerung in m; σ = Zugbeanspruchung der Bahn; L = Bahnstreckenlänge in m; E = Elastizitätsmodul in N/m.

3. Verfahren nach Anspruch 2, dadurch gekennzeichne, dass der Elastizitätsmodul E in Abhängigkeit des Lastdrehmoments und der Geschwindigkeit aus den Arbeitspunkte der beteiligten Antrieb ermittelt wird und dass die Zugbeanspruchung σ in Abhängigkeit des Drehmoments der Antriebe ermittelt wird.

4. Verfahren nach einem der Ansprüche 1 bis 3, **dadurch gekennzeichnet**, dass die Bahnstreckenlängen für verschiedene Produktionen in einem Konfigurationsdatenmodul (KONF) abgelegt werden.

5. Verfahren nach Anspruch 4, **dadurch gekennzeichnet**, dass die Korrektur der Führungsgrössen (Wᵥ, W_{VW}, W_{Dl}...W_{Dn}, W_{ZW}, W_{SW}) anteilig erfolgt und dass entsprechende Anteilsfaktoren anhand einer im Konfigurationsdatenmodul (KONF) abgelegten Maschinenkonfiguration bestimmt werden.

## Claims

1. Method for self-adjusting colour and cut register control in rotary printing machines having individual or a plurality of paper webs, the transport of the paper web being carried out essentially by means of individual drives spaced from one another by web section lengths, **characterized in that** relative web stretching values are calculated from the instantaneous operating point (k_{xVW}, k_{xDl}, k_{xDn}, k_{xZW}, k_{xSW} or kₓₙ) of the respective drive and the web section length as far as the next drive for each drive transporting the paper web, and in that, by combining all the web stretching values calculated in this way, correcting variables (k_{yFl}...k_{yFn}, k_{yS} or k_{yn}) are calculated, in accordance with which the command variables (W_{V}, W_{VW}, W_{Dl}...W_{Dn}, W_{ZW}, W_{SW}) for the colour and cut registers are corrected.

2. Method according to Claim 1, **characterized in that** the web stretching values are calculated according to the relation$\text{λ = σ ·} \frac{\text{L}}{\text{E}} \text{,}$ with λ = web elongation in m; σ = tensile stress of the web; L = web section length in m; E = modulus of elasticity in N/m.

3. Method according to Claim 2, **characterized in that** the modulus of elasticity E is determined from the operating points of the involved drive as a function of the load torque and of the speed, and in that the tensile stress σ is determined as a function of the torque of the drives.

4. Method according to one of Claims 1 to 3, **characterized in that** the web section lengths for different productions are filed in a configuration data module (KONF).

5. Method according to Claim 4, **characterized in that** the command variables (Wᵥ, W_{VW}, W_{Dl}...W_{Dn}, W_{ZW}, W_{SW}) are corrected proportionately, and in that corresponding proportion factors are determined on the basis of a machine configuration filed in the configuration data module (KONF).

## Revendications

1. Procédé de contrôle automatique des registres de couleur et de coupe dans des presses rotatives comprenant des bandes de papier individuelles ou multiples, le transport de la bande de papier étant réalisé essentiellement par des entraînements individuels espacés de longueurs de sections de bande, **caractérisé en ce que** l'on calcule des valeurs d'extension de la bande relatives à partir du point de travail instantané (k_{xVW}, k_{xDl}, k_{xDn}, k_{xZW}, k_{xSW} ou kₓₙ) de chaque entraînement et de la longueur de section de la bande jusqu'au prochain entraînement pour chacun des entraînements transportant la bande de papier et en ce qu'on calcule des grandeurs de correction (k_{yFl}...k_{yFn}, k_{yS}, respectivement k_{yn}) par combinaison de toutes les valeurs d'extension de la bande ainsi calculées, conformément auxquelles grandeurs de correction les grandeurs de guidage (Wᵥ, W_{VW}, W_{Dl}...W_{Dn}, W_{ZW}, W_{SW}) pour les registres de couleur et de coupe sont corrigées.

2. Procédé selon la revendication 1, **caractérisé en ce que** les valeurs d'extension de la bande sont calculées conformément à l'équation :$\text{λ = σ ·} \frac{\text{L}}{\text{E}}$ avec
λ = prolongement de la bande en m ; σ = sollicitation en traction de la bande ; L = longueur de la section de bande en m ; E = module d'élasticité en N/m.

3. Procédé selon la revendication 2, **caractérisé en ce que** le module d'élasticité E est déterminé en fonction du couple de charge et de la vitesse à partir des points de travail de l'entraînement concerné et en ce que la sollicitation en traction σ est déterminée en fonction du couple des entraînements.

4. Procédé selon l'une quelconque des revendications 1 à 3, **caractérisé en ce que** les longueurs de sections de bande sont prélevées pour des productions différentes dans un module de données de configuration (KONF).

5. Procédé selon la revendication 4, **caractérisé en ce que** la correction des grandeurs de guidage (Wᵥ, W_{VW}, W_{Dl}...W_{Dn}, W_{ZW}, W_{SW}) s'effectue proportionnellement et en ce que les facteurs de proportion correspondants sont déterminés à l'aide d'une configuration de machine prélevée dans le module de données de configuration (KONF).
